# FASCICULE DE BREVET EUROPEEN

(11) **EP 3 169 967 B1**
(45) Date de publication et mention de la délivrance du brevet: **15.08.2018**
(21) Numéro de dépôt: 15738660.8
(22) Date de dépôt: 17.07.2015
(51) Int. Cl.: F41C 33/02

(54) **HOLSTER POUR UNE ARME DE POING PRÉSENTANT UN PONTET ET UN CANON**
HALFTER FÜR EINE HANDFEUERWAFFE MIT EINEM ABZUGBÜGEL UND EINEM LAUF
HOLSTER FOR A HANDGUN HAVING A TRIGGER GUARD AND A BARREL

(30) Priorité: 17.07.2014 FR 1456923
(43) Date de publication de la demande: 24.05.2017
(73) Titulaire: Garibaldi, Jérome, 98000 Monaco (MC)
(72) Inventeur: Garibaldi, Jérome, 98000 Monaco (MC)
(74) Mandataire: Cornuejols, Georges
(86) Numéro de dépôt international: PCT/EP2015/066393
(87) Numéro de publication internationale: WO 2016/009039

(56) Documents cités:
- WO-A1-03/012361
- FR-A1- 2 858 848
- US-A- 3 550 822
- US-A- 5 284 281
- US-A1- 2007 181 619

## Description

### DOMAINE TECHNIQUE DE L'INVENTION

La présente invention vise un holster pour une arme de poing présentant un pontet et un canon. Elle s'applique, notamment, aux holsters pour pistolets ou révolvers.

### ETAT DE LA TECHNIQUE

On appelle « arme de poing », de manière non limitative, un pistolet ou un revolver. On appelle « canon » soit l'ensemble formé par le canon et la culasse d'un pistolet, soit le canon d'un revolver. Le terme « canon » désigne la partie longue de l'arme de poing comportant au moins le canon à proprement dit.

Les systèmes actuels de holster pour arme de poing comportent généralement :
- un moyen de fixation du holster à un élément vestimentaire d'un utilisateur, tel par exemple une ceinture,
- un logement pour l'arme de poing, en matériau souple ou rigide, et comportant une ouverture positionnée vers le haut du logement permettant le passage de l'arme de poing et
- un bouton poussoir sur lequel, lorsque l'utilisateur presse, une cale insérée dans le pontet de l'arme de poing est rétractée de manière à permettre l'extraction de l'arme de poing du holster.

Ce bouton poussoir est positionné en regard de l'ouverture du logement de manière à permettre la rétractation de la cale, la saisie et l'extraction de l'arme de poing d'une seule main.

Dans d'autres systèmes, l'actionnement de ce bouton poussoir entraîne le basculement d'une bride, bloquant l'arme de poing au niveau de l'arrière de la culasse, vers l'avant du holster de manière à libérer l'arme de poing pour une extraction.

L'insertion de la cale peut être mécanique, par le biais d'un ressort poussant la cale, dès que l'arme de poing est positionnée dans le logement ou réalisée manuellement par l'utilisateur actionnant l'insertion de la cale mécaniquement.

Ces holsters étant généralement portés à la ceinture, ils présentent plusieurs inconvénients :
Le premier inconvénient est que le sens de pression du bouton poussoir, pour rétracter la cale, est opposé au sens d'extraction de l'arme de poing, ce qui réduit la vitesse et la dextérité d'exécution du geste de saisie et de la sortie de l'arme de l'utilisateur. Cette perte de vitesse d'exécution, dans le cas d'un échange de coup de feu, peut entraîner des conséquences létales pour l'utilisateur.

Le deuxième inconvénient de ces systèmes est que lorsque l'arme de poing est partiellement sortie du holster, la détente est accessible pour l'utilisateur alors que le canon est orienté vers les jambes de l'utilisateur. Cet inconvénient augmente le risque, dans le cas d'une précipitation de l'utilisateur liée à un environnement dangereux, que l'utilisateur déclenche un coup de feu en saisissant son arme. Ce coup de feu peut entraîner des blessures pour l'utilisateur, aux jambes notamment.

Le troisième inconvénient est que l'insertion de l'arme dans le logement nécessite à l'utilisateur de viser l'ouverture du logement, ce qui provoque une baisse d'attention de l'utilisateur à son environnement immédiat. Cette baisse d'attention, dans le cas d'une arrestation par un agent de police, peut entraîner la fuite d'un suspect ou un risque de blessure par un agresseur. D'autre part, cet inconvénient peut provoquer une chute de l'arme au sol par maladresse de l'utilisateur.

Le quatrième inconvénient est que l'extraction de l'arme de poing nécessite deux mouvements : un premier mouvement de translation de l'arme hors du holster puis un deuxième mouvement de rotation en direction de la cible. Ces deux mouvements entraînent un allongement du temps de mise en joug d'un agresseur par l'utilisateur.

Le cinquième inconvénient est que l'extraction de l'arme de poing est rendue laborieuse lorsque l'utilisateur est assis, dans un véhicule par exemple, ou en mouvement, lors d'une course à pied par exemple, ou lorsque l'utilisateur est dans un espace confiné limitant la capacité de déplacement des bras.

Le sixième inconvénient est qu'un coup de feu est susceptible d'être déclenché si un objet, tel une branche par exemple, s'insère entre le pontet et la détente lors du rangement de l'arme. Le mouvement de rangement de l'arme étant parallèle au mouvement d'actionnement de la détente, l'objet peut actionner la détente lors du rangement de l'arme.

Un holster selon le préambule de la revendication indépendante 1 est divulgué dans le document FR 2 858 848 A1.

### OBJET DE L'INVENTION

La présente invention vise à remédier à tout ou partie de ces inconvénients.

A cet effet, la présente invention vise un holster comportant les caractéristiques de la revendication indépendante 1, pour une arme de poing présentant un pontet et un canon, qui comporte :
- un logement pour l'arme de poing comportant une ouverture supérieure permettant le passage d'au moins une partie de l'arme de poing,
- une cale de rétention de l'arme de poing dans le logement,
- un premier bouton poussoir pour positionner la cale :
   - dans une position, dite « de rétention », dans laquelle la cale est positionnée dans le pontet de manière à empêcher une extraction de l'arme de poing du logement lorsque le premier bouton est libéré ou
   - dans une position, dite « de dégagement », dans laquelle la cale est positionnée hors du pontet lorsque le premier bouton est enclenché ;
qui comporte, de plus :
- un battant, monté en rotation sur une charnière positionnée sur un côté long d'une ouverture transversale du logement, ladite ouverture transversale étant positionnée pour être en face de la partie supérieure du canon, et formant :
   - en position dite « fermée », une face couvrant l'ouverture transversale
      et
   - en position dite « ouverte », un guide en glissement de l'arme de poing vers l'ouverture transversale et
- un deuxième bouton poussoir d'ouverture du battant ouvrant le battant lorsque le deuxième bouton est enclenché.

Grâce à ces dispositions, le holster permet d'extraire ou d'introduire l'arme de poing par l'avant du logement. Ce mode d'extraction ou d'introduction présente plusieurs avantages :
Le premier avantage est que la saisie de l'arme par un utilisateur et la mise en joug d'une cible est réalisée par un seul mouvement rotatif. Le mouvement ainsi réalisé par l'utilisateur est plus ergonomique et plus naturel.

Le deuxième avantage est que la sortie de l'arme du logement est plus rapide car une rotation de l'arme est possible dans le logement lorsque le battant est ouvert, une telle rotation étant impossible dans les holsters actuellement utilisés. Cet avantage est particulièrement accentué dans les cas de tirs d'urgence.

Le troisième avantage est que la remise en position de l'arme de poing est facilitée et ne nécessite pas à l'utilisateur de viser une ouverture mais de viser une ouverture plus large, sur deux faces du holster, et/ou le guide en glissement formé par le battant. De cette manière, le rangement de l'arme est facilité et accéléré.

Le quatrième avantage est que la sortie de l'arme, lorsque l'utilisateur est en position assise, en train de courir ou dans un lieu confiné, est facilitée.

Le cinquième avantage est que la capacité d'action d'un agresseur à limiter la sortie de l'arme par l'utilisateur est réduite, l'arme pouvant être sortie par rotation du poignet de l'utilisateur sans exercer une traction sur l'arme afin d'extraire cette arme du logement.

Le sixième avantage est que les mouvements nécessaires pour ouvrir le battant d'une part et extraire l'arme d'autre part ne sont pas en sens opposé, ce qui augmente la vitesse de sortie de l'arme par l'utilisateur.

Le septième avantage est que l'insertion de l'arme dans le logement est plus sécurisée, le mouvement de positionnement de l'arme, lorsque l'arme traverse l'ouverture transversale, étant perpendiculaire à l'axe de travail de la détente, ce qui réduit le risque de blessure pour l'utilisateur.

Le huitième avantage est que la surface corporelle exposée à des tirs est réduite lorsque le holster est positionné contre une ceinture de l'utilisateur et que l'utilisateur est de face par rapport au danger. En effet, un utilisateur du holster est obligé de hausser l'épaule pour réaliser une extraction ou une insertion de l'arme dans ou depuis le holster.

Le neuvième avantage est que, lors de la sortie de l'arme par l'ouverture transversale, la détente de l'arme de poing est inaccessible pour l'utilisateur jusqu'à ce que le pontet traverse l'ouverture transversale, ce qui diminue fortement le risque de départ d'un coup de feu dû à la nervosité de l'utilisateur. Dans les cas où un coup de feu est actionné, le canon n'est pas orienté vers la jambe de l'utilisateur.

Dans des modes de réalisation, le premier bouton et le deuxième bouton sont confondus.

Ces modes de réalisation permettent de réaliser simultanément le dégagement de la cale et l'ouverture du battant, ce qui permet une sortie facilitée et accélérée de l'arme de poing du logement.

Dans des modes de réalisation, le holster objet de la présente invention comporte un moyen de réglage de la hauteur d'au moins un bouton poussoir.

L'avantage de ces modes de réalisation est qu'ils permettent d'adapter la hauteur du bouton poussoir à différentes morphologies d'utilisateur.

Dans des modes de réalisation, le holster objet de la présente invention comporte un troisième bouton poussoir, positionné dans le logement, l'actionnement de ce troisième bouton poussoir entraînant la mise en position fermée du battant.

Ces modes de réalisation permettent de refermer le battant lorsque l'arme de poing est en position dans le logement de manière à faciliter le rangement de l'arme de poing dans le holster.

Dans des modes de réalisation, le holster objet de la présente invention comporte un moyen moteur pour transformer un appui longitudinal sur le premier bouton poussoir en déplacement de la cale dans une direction généralement perpendiculaire au plan formé par l'arme de poing.

L'avantage de ces modes de réalisation est qu'ils permettent de réaliser le mécanisme de déplacement de la cale à bas coût de fabrication, les moyens utilisés pouvant être strictement mécaniques.

Dans des modes de réalisation, le holster objet de la présente invention comporte :
- une rainure, le long de la charnière, pour une tige associée au logement,
- un moyen de déplacement longitudinal de la tige lorsque le deuxième bouton poussoir est enclenché et
- un moyen moteur pour entraîner la rotation de la charnière lorsque la tige est dégagée de la rainure, cette rotation correspondant à l'ouverture du battant associé à la charnière.

L'avantage de ces modes de réalisation est qu'ils permettent de réaliser le mécanisme de déplacement du battant à bas coût de fabrication, les moyens utilisés pouvant être strictement mécaniques.

Dans des modes de réalisation, le holster objet de la présente invention comporte un moyen moteur pour transformer un appui longitudinal sur le deuxième bouton poussoir en déplacement de la tige dans une direction généralement parallèle au plan formé par l'arme de poing.

L'avantage de ces modes de réalisation est qu'ils permettent de réaliser le mécanisme de déplacement du battant à bas coût de fabrication, les moyens utilisés pouvant être strictement mécaniques.

Dans des modes de réalisation, le holster objet de la présente invention comporte un moyen de verrouillage de la rétention de l'arme de poing dans le logement.

Ces modes de réalisation permettent d'éviter qu'un utilisateur tiers ne réalise une extraction de l'arme de poing du holster. D'autre part, ces modes de réalisation permettent, à un utilisateur, de stocker l'arme de poing et le holster comportant cette arme et de saisir d'un même geste le holster et l'arme.

Dans des modes de réalisation, les formes de la cale de rétention et du logement sont configurées pour épouser, respectivement, la forme d'une arme de poing prédéterminée et la forme de l'intérieur du pontet de ladite arme de poing.

L'avantage de ces modes de réalisation est qu'ils permettent de maintenir, en plus de retenir, l'arme de poing dans le logement du holster lorsque la cale est en position de rétention. Le maintien est rendu ferme par l'adaptation de la forme du logement et de la cale à un modèle d'arme prédéterminé.

### BREVE DESCRIPTION DES FIGURES

D'autres avantages, buts et caractéristiques particulières de l'invention ressortiront de la description non limitative qui suit d'au moins un mode de réalisation particulier du holster objet de la présente invention, en regard des dessins annexés, dans lesquels :
- la figure 1 représente, schématiquement et en perspective, un mode de réalisation particulier du holster objet de la présente invention,
- la figure 2 représente, schématiquement et en perspective, un mode de réalisation particulier du holster objet de la présente invention et
- la figure 3 représente, schématiquement, en perspective partielle, un mode de réalisation particulier du holster objet de la présente invention.

### DESCRIPTION D'EXEMPLES DE REALISATION DE L'INVENTION

La présente description est donnée à titre non limitatif.

On observe, sur les figures 1 à 3, qui n'est pas à l'échelle, un holster 10 pour une arme de poing 20 présentant un pontet et un canon 205, qui comporte :
- un logement 105 pour l'arme de poing comportant une ouverture 110 supérieure permettant le passage d'au moins une partie de l'arme de poing 20,
- une cale 115 de rétention de l'arme de poing dans le logement,
- un premier bouton 120 poussoir pour positionner la cale 115 :
   - dans une position, dite « de rétention », dans laquelle la cale 115 est positionnée dans le pontet de manière à empêcher une extraction de l'arme de poing 20 du logement 105 lorsque le premier bouton 120 est libéré ou
   - dans une position, dite « de dégagement », dans laquelle la cale 115 est positionnée hors du pontet lorsque le premier bouton 120 est enclenché ;
- un battant 125, monté en rotation sur une charnière 130 positionnée sur un côté long d'une ouverture transversale 135 du logement, ladite ouverture transversale 135 étant positionnée en face du canon 205, et formant :
   - en position dite « fermée », une face couvrant l'ouverture transversale 135 et
   - en position dite « ouverte », un guide en glissement de l'arme de poing vers l'ouverture transversale 135 et
- un deuxième bouton 120 poussoir d'ouverture du battant 125 ouvrant le battant 125 lorsque le deuxième bouton 120 est enclenché,
- un moyen 140 de réglage de la hauteur d'au moins un bouton 120 poussoir,
- un troisième bouton 145 poussoir, positionné dans le logement 105, l'actionnement de ce troisième bouton 145 poussoir entraînant la mise en position fermée du battant 125,
- un moyen 150 moteur pour transformer un appui longitudinal sur le premier bouton 120 poussoir en déplacement de la cale 115 dans une direction généralement perpendiculaire au plan formé par l'arme de poing 20,
- une rainure 155, le long de la charnière 130, pour une tige 160 associée au logement 105,
- un moyen 165 de déplacement longitudinal de la tige 160 lorsque le deuxième bouton 120 poussoir est enclenché et
- un moyen 170 moteur pour entraîner la rotation de la charnière 130 lorsque la tige 160 est dégagée de la rainure 155, cette rotation correspondant à l'ouverture du battant 125 associé à la charnière 130 et
- un moyen 175 moteur pour transformer un appui longitudinal sur le deuxième bouton 120 poussoir en déplacement de la tige 160 dans une direction généralement parallèle au plan formé par l'arme de poing 20.

Le logement 105 correspond à l'intérieur d'une armature servant de réceptacle pour l'arme de poing 20. Cette armature évidée comporte, par exemple, deux éléments de structure complémentaires vissés l'un à l'autre, ces éléments de structure formant, une fois fixé le logement 105. Le logement 105 présente une forme permettant la pose de l'arme de poing 20, cette forme comporte, notamment, une partie longue pour le canon 205 de l'arme de poing 20 et une partie courte, grossièrement perpendiculaire à la partie longue, pour le pontet de l'arme de poing 20.

Le logement 105 est configuré pour épouser les formes d'une arme de poing 20 disponible sur le marché. Ainsi, le holster 10 est adapté en fonction des spécifications d'une pluralité d'armes de poing et l'homme du métier sait, en fonction de ces formes d'arme de poing 20, réalisé un logement 105 dont la forme est complémentaire à celle des armes de poing 20 considérées.

Ce logement 105 comporte deux ouvertures. La première ouverture, dite « ouverture supérieure » 110 est positionnée sur une partie haute du holster 10 dans l'axe de la partie longue du logement 105. L'arme de poing 20 peut être rentrée dans le logement 105 par cette ouverture supérieure 110 en plaçant l'ouverture du canon 205 en avant, dans la partie longue du logement 105, jusqu'à ce que l'arme de poing 20 ne puisse plus être poussée davantage dans le logement 105.

La deuxième ouverture, dite « ouverture transversale » 135, est positionnée en regard de la partie longue du logement 105, c'est à dire face au canon 205 de l'arme de poing 20. La charnière 130 est positionnée latéralement sur l'ouverture transversale 135. La charnière 130 est positionnée le long d'un côté long de l'ouverture transversale 135. La charnière 130 est sur un côté de l'ouverture transversale 135 parallèle au plan général formé par le volume intérieur du logement 105. La charnière 135 est positionnée sur un axe vertical lorsqu'un utilisateur porte le holster 10, cet axe vertical étant proche de la jambe de l'utilisateur. Cette ouverture transversale 135 est positionnée pour être en face de la partie supérieure du canon de l'arme de poing. Cette ouverture transversale 135 est positionnée sur la partie longue du logement 105. Cette ouverture transversale 135 est perpendiculaire au plan général de l'arme de poing lorsque l'arme de poing est positionnée dans le holster. Le plan général de l'arme de poing correspond au plan général du volume à l'intérieur du logement 105, ce volume étant configuré pour recevoir l'arme de poing. Préférentiellement, la charnière 130 est positionnée sur le grand côté de l'ouverture transversale 135. Préférentiellement, la charnière 130 est positionnée sur le côté de l'ouverture transversale 135 le plus proche d'un moyen de fixation à une ceinture d'un utilisateur, ce moyen de fixation étant positionné sur une face du holster 10.

Le battant 125 est monté sur la charnière 130 et couvre, en position fermée, l'ouverture transversale 135. Ce battant 125 est, par exemple, une structure plane et rigide en matériau synthétique ou métallique. Lorsque le battant 125 est en position ouverte, ce battant 125 forme un guide de glissement pour l'arme de poing 20 vers l'ouverture transversale 135. Lorsque la charnière 130 est positionnée sur le côté de l'ouverture transversale 135 le plus proche d'un moyen de fixation à une ceinture d'un utilisateur, ce guide en glissement est prolongé par la ceinture de l'utilisateur, l'arme de poing 20 pouvant glisser d'abord sur la ceinture, puis sur le battant 125 puis dans le logement 105.

Dans des variantes, lorsque le battant 125 est ouvert après l'actionnement du bouton poussoir 120, le positionnement de la cale 115 en position de rétention n'entraine pas la fermeture du battant 125. Dans ces variantes, la fermeture du battant 125 est réalisée manuellement par l'utilisateur et la cale 115 est positionnée mécaniquement, par le biais d'un ressort par exemple, dans le pontet de l'arme de poing lorsque l'arme de poing est positionnée dans le logement 105. Dans ces variantes, l'actionnement du bouton poussoir 120 sert uniquement à libérer l'arme de poing en actionnant le repliement de la cale 115 et l'ouverture du battant 125.

Cette charnière 130 comporte, de plus, une rainure 155 dans le sens de la longueur, cette rainure 155 étant configurée pour permettre la fixation d'une tige 160.

Dans des variantes, le côté opposé de l'ouverture transversale 135 par rapport à la charnière 130 comporte un moyen de maintien du battant 125 en position fermée. Ce moyen de maintien est, par exemple, un système d'enclipsage comportant une partie mâle et une partie femelle positionnées respectivement sur le battant 125 et sur le côté du logement opposé à la charnière 130 et dont le positionnement peut être inversé. Cet enclipsage est relâché lors d'une pression sur le bouton poussoir 120.

Ce moyen de maintien peut également être formé de deux aimants, chaque aimant étant positionné soit sur le battant 125 soit sur le côté du logement opposé à la charnière 130. L'aimantage est relâché lors d'une pression sur le bouton poussoir 120.

Dans des variantes, le système de maintien en position fermée du battant 125 comportant le moyen moteur 170, la tige 130 et la rainure 155 est positionné non pas au niveau de la charnière 130 mais au niveau de l'extrémité du battant 125 opposée à la charnière 130 par rapport à l'ouverture transversale 135, la fixation étant alors réalisée sur le côté opposé de l'ouverture transversale 135 par rapport au côté de l'ouverture transversale 135 munie de la charnière 130.

Le holster 10 comporte un moyen moteur 170 pour entraîner la rotation de la charnière 130 lorsque la tige 160 est dégagée de la rainure 155, cette rotation correspondant à l'ouverture du battant 125 associé à la charnière 130. Ce moyen moteur 170 est, par exemple, un ressort pour charnière entourant la charnière 130 de sorte à être en appui, d'une part, sur une face intérieure du logement 105 et, d'autre part, sur le battant 125. Lorsque le battant 125 est en position fermée, le ressort est déformé. Le maintien du battant 125 en position fermée est réalisé par le positionnement de la tige 160 dans la rainure 155. Lorsque la tige est retirée de la rainure 155, le ressort de charnière reprend sa position de repos et entraîne mécaniquement la rotation de la charnière 130, ce qui a pour effet de mettre le battant 125 en position ouverte. La tige 160 est, par exemple, une lame souple configurée pour être partiellement tordue lorsqu'un utilisateur ferme manuellement le battant 125 jusqu'à ce que l'extrémité de la tige 160 entre dans la rainure 155 et bloque ainsi la rotation de la charnière 130.

Afin de déplacer la tige 160, cette tige 160 est fixée à un moyen de déplacement 165 longitudinal de la tige 160. Ce moyen de déplacement 165 est, par exemple, un support de tige en matière synthétique. Ce moyen de déplacement 165 est poussé par au moins un ressort en direction de la charnière 130. Ce ressort permet de maintenir la tige 160 dans la rainure 155 sans action de l'utilisateur. Ce moyen de déplacement 165 comporte, de plus, un élément de structure oblique par rapport à l'axe de déplacement de ce moyen de déplacement 165. Cet élément de structure oblique est associé à un moyen moteur 175. Ce moyen moteur 175 est, par exemple, une lame dont une extrémité, en regard de l'élément de structure oblique, est également oblique. Cette lame est perpendiculaire à l'axe de déplacement du moyen de déplacement 165.

Lorsque la lame entre en contact de la partie oblique, l'effort mécanique de la lame sur la partie oblique entraîne le déplacement du moyen de déplacement 165 vers le fond du logement 105, ce qui entraîne la sortie de la tige 160 de la rainure 155.

Afin de remettre en position fermée le battant 125, l'utilisateur referme le battant 125 jusqu'à ce que la tige 160 soit en position dans la rainure 155.

Le premier bouton poussoir 120 et le deuxième bouton poussoir 120 sont confondus. Ces boutons poussoirs 120 sont, par exemple, positionnés en regard de l'ouverture supérieure 110 de manière à être, lorsque l'arme de poing 20 est rangée, entre l'arme de poing 20 et le corps de l'utilisateur. Dans des variantes, le premier bouton poussoir 120 et le deuxième bouton poussoir 120 sont indépendants.

Un appui sur le deuxième bouton poussoir 120 entraîne un déplacement longitudinal du moyen moteur 175 vers le moyen de déplacement 165 de sorte à ce que, lorsque l'utilisateur appuie sur le deuxième bouton poussoir 120, le moyen de déplacement 165 soit déplacé vers le fond du logement, entraînant la tige 160 hors de la rainure 155 et l'ouverture du battant 125.

Lorsque l'appui sur le deuxième bouton poussoir 120 est relâché, les ressorts associés au moyen de déplacement 165 entraînent la tige 160 vers l'extérieur du logement 105 et l'ouverture transversale 135. Lorsque la tige 160 est en position à l'extérieur de l'ouverture transversale 135, une rotation de la charnière 130 par l'utilisateur en direction de la tige 160 entraine la fixation du battant 125.

Le premier bouton poussoir 120 est associé à un moyen moteur 150 pour transformer un appui longitudinal sur le premier bouton 120 poussoir en déplacement de la cale 115 dans une direction généralement perpendiculaire au plan formé par l'arme de poing 20.

La cale 115 est, par exemple, une lamelle rigide fixée, à une extrémité supérieure, au logement 105. Lorsque le premier bouton 120 est libéré, l'extrémité libre de la cale 115 est poussée, par un mécanisme, pour entrer dans le pontet de l'arme de poing 20 et pour être positionnée au contact de ce pontet. De cette manière, tant qu'aucun appui n'est réalisé sur le premier bouton 120, il est impossible de retirer l'arme de poing 20 du holster 10. Lorsqu'un appui est réalisé sur le premier bouton 120, l'extrémité libre de la cale 115 est tirée hors du pontet de l'arme de poing 20. Cette cale 115 de rétention est fabriquée de sorte à épouser la forme d'un pontet d'un modèle d'arme de poing 20 spécifiquement associé au holster 10. De cette manière, la cale 115 de rétention sert également au maintien en position de l'arme de poing 20 dans le holster.

La cale 115 est mécaniquement poussée vers la position de rétention par le biais d'un ressort qui pousse le moyen moteur 150 de manière à ce que la cale 115 dépasse dans le logement 105.

De cette manière, lorsque l'arme de poing 20 est positionnée dans le holster 10, le pontet de l'arme 20 glisse progressivement sur la cale 115 en poussant la cale 115 dans la position de dégagement jusqu'à ce que le pontet de l'arme de poing 20 dépasse l'extrémité de la cale 115. Lorsque le pontet a dépassé l'extrémité de la cale 115, du fait de la poussée mécanique de la cale 115 vers la position de rétention, la cale 115 se positionne à l'intérieur du pontet de l'arme 20 de manière à former une butée empêchant l'extraction de l'arme 20.

Les formes de la cale 115 de rétention et du logement 105 sont configurées pour épouser, respectivement, la forme d'une arme de poing 20 prédéterminée et la forme de l'intérieur du pontet de ladite arme de poing 20. De cette manière, l'arme de poing 20 est maintenue, en plus d'être retenue, dans le holster 10 indépendamment de l'ouverture du battant 125.

Dans des variantes, la cale 115 présente une partie flexible à mémoire de forme rétractée par l'actionnement du bouton poussoir 120. Cette partie flexible permet d'adapter la cale à différentes formes de pontets de modèles d'armes de poing 20.

Dans le cas où le premier bouton poussoir 120 et le deuxième bouton poussoir 120 sont confondus, le moyen moteur 150 de la cale 115 est associé au moyen moteur 170 de la tige 160. Dans cette configuration, un appui sur les boutons poussoirs 120 confondus entraîne à la fois un repli de la cale 115 et de la tige 160. Ce retrait simultané est réalisé, par exemple, par une tige reliant la lame formant le moyen moteur 170 au moyen moteur 150 de la cale 115. Cette tige, reliée à l'extrémité libre de la cale 115 tire la cale 115 vers l'extérieur du logement 105 lorsque la lame est poussée vers le bas du logement 105.

Le premier et/ou le deuxième bouton poussoir 120 comporte un moyen 140 de réglage de la hauteur de chaque dit bouton poussoir 120. Ce moyen de réglage de la hauteur correspond, par exemple, à un ensemble de trous taraudés dans ledit bouton poussoir 120 et dans chaque élément de structure reliant ledit bouton de poussoir 120 à un moyen moteur, 150 ou 170. Ces trous taraudés permettent le vissage dudit bouton poussoir 120 à une hauteur parmi une pluralité de hauteurs de trous possibles.

Dans des variantes, le holster 10 comporte un troisième bouton 145 poussoir, positionné dans le logement 105, l'actionnement de ce troisième bouton 145 poussoir entraîne la mise en position fermée du battant 125.

Le holster 10 comporte un moyen de fixation à une ceinture d'un utilisateur. Ce moyen de fixation est, par exemple, un mécanisme similaire à une boucle de ceinture. Ce mécanisme comporte deux jours pour le passage de la ceinture et un clip permettant de détacher l'intégralité du holster 10 de la ceinture.

Dans des variantes, le holster 10 comporte un moyen de verrouillage, non représenté, du positionnement de la cale 115 en position de rétention. Ce moyen de verrouillage est, par exemple, une tige en forme de clou traversant le holster 10 de sorte à bloquer le coulissement du moyen moteur 175. Ce blocage est réalisé, par exemple, par l'insertion de la tige dans un orifice du moyen moteur 175. Le positionnement de la tige est verrouillé par une clé complémentaire à une forme de la tête du clou.

Dans d'autres variantes, le holster 10 comporte un moyen de verrouillage 180 de la rétention de l'arme de poing 20 dans le logement 105. Ce moyen de verrouillage 180 est, par exemple, une tige en forme de clou traversant de part en part le holster 10 et l'intérieur du pontet de l'arme de poing 20. Cette tige est retirée par l'utilisation d'un moyen de déverrouillage, non représenté, du holster 10, tel une clé ou un code par exemple.

On observe notamment, sur la figure 2, une représentation de l'arme de poing 20 dans le holster 20 lorsque le battant 125 est fermé.

On observe notamment, sur la figure 3, une vue particulière des moyens moteurs, 150 et 170, permettant de convertir un appui, sur un premier bouton poussoir 120 et un deuxième bouton poussoir 120 confondus, en rétractation à la fois de la cale 115 et de la tige 160.

## Revendications

1. Holster (10) pour une arme de poing (20) présentant un pontet et un canon (205), qui comporte :
- un logement (105) pour l'arme de poing comportant une ouverture (110) supérieure permettant le passage d'au moins une partie de l'arme de poing,
- une cale (115) de rétention de l'arme de poing dans le logement,
- un premier bouton (120) poussoir pour positionner la cale :
- dans une position, dite « de rétention », dans laquelle la cale est positionnée dans le pontet de manière à empêcher une extraction de l'arme de poing du logement lorsque le premier bouton est libéré ou
- dans une position, dite « de dégagement », dans laquelle la cale est positionnée hors du pontet lorsque le premier bouton est enclenché ;
**caractérisé en ce qu'**il comporte :
- un battant (125), monté en rotation sur une charnière (130) positionnée sur un côté long d'une ouverture transversale (135) du logement, ladite ouverture transversale (135) étant positionnée pour être en face de la partie supérieure du canon, et formant :
- en position dite « fermée », une face couvrant l'ouverture (135) transversale et
- en position dite « ouverte », un guide en glissement de l'arme de poing vers l'ouverture transversale et
- un deuxième bouton (120) poussoir d'ouverture du battant ouvrant le battant lorsque le deuxième bouton est enclenché.

2. Holster (10) selon la revendication 1, dans lequel le premier bouton (120) et le deuxième bouton (120) sont confondus.

3. Holster (10) selon l'une des revendications 1 à 2, qui comporte un moyen (140) de réglage de la hauteur d'au moins un bouton (120) poussoir.

4. Holster (10) selon l'une des revendications 1 à 3, qui comporte un troisième bouton (145) poussoir, positionné dans le logement (105), l'actionnement de ce troisième bouton poussoir entraînant la mise en position fermée du battant (125).

5. Holster (10) selon l'une des revendications 1 à 4, qui comporte un moyen (150) moteur pour transformer un appui longitudinal sur le premier bouton (120) poussoir en déplacement de la cale (115) dans une direction généralement perpendiculaire au plan formé par l'arme de poing (20).

6. Holster (10) selon l'une des revendications 1 à 5, qui comporte :
- une rainure (155), le long de la charnière (130), pour une tige (160) associée au logement (105),
- un moyen (165) de déplacement longitudinal de la tige lorsque le deuxième bouton (120) poussoir est enclenché et
- un moyen (170) moteur pour entraîner la rotation de la charnière lorsque la tige est dégagée de la rainure, cette rotation correspondant à l'ouverture du battant (125) associé à la charnière.

7. Holster (10) selon la revendication 6, qui comporte un moyen (175) moteur pour transformer un appui longitudinal sur le deuxième bouton (120) poussoir en déplacement de la tige (160) dans une direction généralement parallèle au plan formé par l'arme de poing (20).

8. Holster (10) selon l'une des revendications 1 à 7, qui comporte un moyen (180) de verrouillage de la rétention de l'arme de poing (20) dans le logement (105).

9. Ensemble comportant un Holster (10) selon l'une des revendications 1 à 8 et une arme de poing dans lequel les formes de la cale (115) de rétention et du logement (105) épousent, respectivement, la forme de l'arme de poing (20) prédéterminée et la forme de l'intérieur du pontet de ladite arme de poing.

## Patentansprüche

1. Holster (10) für eine Faustfeuerwaffe (20), die einen Abzugsbügel und einen Lauf (205) aufweist, Folgendes umfassend:
- eine Aufnahme (105) für die Faustfeuerwaffe, eine obere Öffnung (110) umfassend, die den Durchlass mindestens eines Abschnitts der Faustfeuerwaffe ermöglicht,
- einen Keil (115) zum Zurückhalten der Faustfeuerwaffe in der Aufnahme,
- einen ersten Druckknopf (120) zum Positionieren des Keils:
- in einer Position, die "Rückhalteposition" genannt wird, in der der Keil derart in dem Abzugsbügel positioniert wird, um ein Herausziehen der Faustfeuerwaffe aus der Aufnahme zu verhindern, wenn der erste Knopf freigegeben ist, oder
- in einer Position, die "Freigabeposition" genannt wird, in der der Keil außerhalb des Abzugsbügels positioniert wird, wenn der erste Knopf eingerastet ist;
**dadurch gekennzeichnet, dass** er umfasst:
- einen Flügel (125), der drehend auf einem Scharnier (130) montiert ist, das an einer langen Seite einer querlaufenden Öffnung (135) der Aufnahme positioniert ist, wobei die querlaufende Öffnung (135) positioniert ist, um gegenüber dem oberen Abschnitt des Laufes zu liegen, und Folgendes bildend:
- in der "geschlossen" genannten Position eine Fläche, die die querlaufende Öffnung (135) abdeckt
- in der "offen" genannten Position eine Gleitführung für die Faustfeuerwaffe zur querlaufenden Öffnung und
- einen zweiten Druckknopf (120) zum Öffnen des Flügels, der den Flügel öffnet, wenn der zweite Knopf eingerastet ist.

2. Holster (10) nach Anspruch 1, wobei der erste Knopf (120) und der zweite Knopf (120) zusammengenommen sind.

3. Holster (10) nach einem der Ansprüche 1 bis 2, ein Mittel (140) zum Einstellen der Höhe zumindest eines Druckknopfs (120) umfassend.

4. Holster (10) nach einem der Ansprüche 1 bis 3, einen dritten Druckknopf (145) umfassend, der in der Aufnahme (105) positioniert ist, wobei die Betätigung dieses dritten Druckknopfs dafür sorgt, dass der Flügel (125) in die geschlossene Position geführt wird.

5. Holster (10) nach einem der Ansprüche 1 bis 4, ein Antriebsmittel (150) umfassend, um einen Längsdruck auf den ersten Druckknopf (120) in eine Verschiebung des Keils (115) in eine im Allgemeine senkrechte Richtung zur Ebene umzuwandeln, die durch die Faustfeuerwaffe (20) gebildet wird.

6. Holster (10) nach einem der Ansprüche 1 bis 5, Folgendes umfassend:
- eine Nut (155), entlang des Scharniers (130), für einen Stift (160), der der Aufnahme (105) zugeordnet ist,
- ein Mittel (165) zur Längsverschiebung des Stifts, wenn der zweite Druckknopf (120) eingerastet ist, und
- ein Antriebsmittel (170) zum in Drehung versetzen des Scharniers, wenn der Stift aus der Nut freigegeben ist, wobei diese Drehung der Öffnung des Flügels (125) entspricht, der dem Scharnier zugeordnet ist.

7. Holster (10) nach Anspruch 6, ein Antriebsmittel (175) umfassend, um einen Längsdruck auf den zweiten Druckknopf (120) in eine Verschiebung des Stifts (160) in eine im Allgemeinen parallele Richtung zur Ebene umzuwandeln, die durch die Faustfeuerwaffe (20) gebildet wird.

8. Holster (10) nach einem der Ansprüche 1 bis 7, ein Mittel (180) zum Verriegeln des Rückhalts der Faustfeuerwaffe (20) in der Aufnahme (105) umfassend.

9. Einheit umfassend einen Holster (10) nach einem der Ansprüche 1 bis 8 und eine Faustfeuerwaffe, wobei die Formen des Rückhaltekeils (115) und der Aufnahme (105) sich jeweils der vorbestimmten Form der Faustfeuerwaffe (20) und der Form des Inneren des Abzugsbügels der Faustfeuerwaffe anpassen.

## Claims

1. Holster (10) for a handgun (20) having a trigger guard and a barrel (205), which comprises:
- a housing (105) for the handgun comprising a top opening (110) for the passage of at least part of the handgun;
- a wedge (115) for holding the handgun in the housing;
- a first push-button (120) for positioning the wedge:
- in a position referred to as the "retention" position, in which the wedge is positioned in the trigger guard so as to prevent the handgun from being extracted from the housing when the first button is released; or
- in a position referred to as the "released" position, in which the wedge is positioned out of the trigger guard when the first button is engaged;
**characterized in that** it comprises:
- a flap (125), mounted to rotate about a hinge (130) positioned along a long side of a transverse opening (135) of the housing, said transverse opening (135) being positioned facing the top portion of the barrel, and forming:
- in what is referred to as a "closed" position, a face that covers the transverse opening (135); and
- in what is referred to as an "open" position, a guide for the sliding of the handgun toward the transverse opening; and
- a second push-button (120) for opening the flap, which opens the flap when the second button is engaged.

2. Holster (10) according to claim 1, wherein the first button (120) and the second button (120) are one and the same.

3. Holster (10) according to one of claims 1 to 2, which comprises a means (140) for adjusting the height of at least one push-button (120).

4. Holster (10) according to one of claims 1 to 3, which comprises a third push-button (145), positioned in the housing (105), activating this third push-button leading to the flap (125) being placed in the closed position.

5. Holster (10) according to one of claims 1 to 4, which comprises a motor means (150) to transform a longitudinal press on the first push-button (120) into movement of the wedge (115) in a direction generally perpendicular to the plane formed by the handgun (20).

6. Holster (10) according to one of claims 1 to 5, which comprises:
- a groove (155), along the hinge (130), for a rod (160) connected to the housing (105);
- a means (165) for longitudinally moving the rod when the second push-button (120) is engaged; and
- a motor means (170) for causing the hinge to rotate when the rod is disengaged from the groove, this rotation corresponding to the opening of the flap (125) connected to the hinge.

7. Holster (10) according to claim 6, which comprises a motor means (175) to transform a longitudinal press on the second push-button (120) into movement of the rod (160) in a direction generally parallel to the plane formed by the handgun (20).

8. Holster (10) according to one of claims 1 to 7, which comprises a means (180) for locking the retention of the handgun (20) in the housing (105).

9. Assembly comprising a Holster (10) according to one of claims 1 to 8 and a handgun, wherein the shapes of the holding wedge (115) and the housing (105) are configured to respectively adopt the shape of a predefined handgun (20) and the shape of the inside of the trigger guard of said handgun.
